# EUROPÄISCHE PATENTSCHRIFT

(11) **EP 0 626 194 B1**
(45) Veröffentlichungstag und Bekanntmachung des Hinweises auf die Patenterteilung: **11.03.1998**
(21) Anmeldenummer: 94107256.3
(22) Anmeldetag: 10.05.1994
(51) Int. Cl.: B01F 11/00

(54) **Mischer mit einem Schwingantrieb**
Mixer with vibratory drive
Mélangeur à entraînement vibratoire

(30) Priorität: 22.05.1993 DE 9307761 U
(43) Veröffentlichungstag der Anmeldung: 30.11.1994
(73) Patentinhaber: KUSTON (DEUTSCHLAND) GmbH, D-47533 Kleve (DE)
(72) Erfinder: Schmidt, Günther, D-47533 Kleve (DE)
(74) Vertreter: Stark, Walter, Dr.-Ing.

(56) Entgegenhaltungen:
- EP-A- 0 295 850
- WO-A-91/16127
- GB-A- 2 057 903
- US-A- 4 183 677

## Beschreibung

Die Erfindung betrifft einen Mischer mit einem Schwingantrieb für einen beweglich gelagerten Objektträger gemäß dem Oberbegriff von Anspruch 1. Ein solcher Mischer ist z.B. in der Schrift WO-A-91 16 127 offenbart.

Mischer sind in verschiedenen Ausführungen bekannt. Mischer mit einem Rührwerk haben den Nachteil, daß sie mechanisch auf die Mikrostruktur des zu rührenden Mediums einwirken und dadurch Zerstörungen, z. B. von biologischen Systeme hervorrufen können. Zu Mischern der eingangs beschriebenen Gattung, die mit Schwingantrieben arbeiten, gehören auch Schüttelbehälter, die in einer bzw., wie in WO-A-91 16 127, in zwei Richtung in eine schwingende Bewegung gesetzt werden, oder rotierende Behälter. Diese Mischer arbeiten bei Frequenzen bis zu ca. 20 Hz. Daneben gibt es Ultraschallmischer, die bei Frequenzen oberhalb von 20 Khz arbeiten.

Aufgabe der Erfindung ist es, einen Mischer der eingangs beschriebenen Gattung anzugeben, der dreidimensionale Schwingbewegungen bei Frequenzen bis zu 20 Khz ausführen kann.

Diese Aufgabe wird durch die Merkmale des Anspruchs 1 gelost. Ein derartiger Mischer eignet sich insbesondere zum Einsatz in verschiedenen Labors für die verschiedensten Mischzwecke. Da die nach dem Prinzip eines Gleichstrom-Linearmotors ausgebildeten Schwingantriebe jeweils nur in einer räumlichen Richtung arbeiten und nach Frequenz und Amplitude angesteuert werden können, lassen sich die Betriebsparameter des Mischers ohne Schwierigkeiten den jeweiligen Erfordernissen anpassen.

Bevorzugt ist eine Ausführung, bei der die Y-Federn und die X-Federn als Blattfedern ausgebildet sind. Insbesondere können der Y-Rahmen und der X-Rahmen einen rechteckigen bis quadratischen Grundriß aufweisen, wobei ihre zugeordneten Blattfedern jeweils an einander gegenüberliegende Seiten der Rahmen angeschlossen sind. Abgesehen von Federverlusten ist damit eine praktische reibungsfreie Lagerung bzw. Abstützung möglich. Es versteht sich, daß die Federn so ausgelegt seien sollten, daß sie die durch den permanentmagnetischen Fluß des betreffenden Schwingantriebes hervorgerufene Anziehungskraft aufnehmen können, ohne daß dadurch die gewünschte richtungsabhängige Federauslenkung beeinträchtigt wird.

Beim erfindungsgemäßen Mischer, bei dem der X-Rahmen auf zumindest einer in Z-Richtung auslenkbaren Z-Feder abgestützt ist, die an einen in Z-Richtung beweglichen Z-Rahmen angeschlossen ist, wobei am Z-Rahmen zumindest ein Schwingantrieb angreift ist zur Stabilisierung des Objektträgers der Objektträger über Scharniere mit sich in X-Richtung erstreckende Scharnierachse an eine in Z-Richtung auslenkbare, mit dem Y-Rahmen verbundene Federplatte angeschlossen, wobei an diese Scharniere auch der Z-Rahmen über in Y-Richtung auslenkbare Federbleche angeschlossen ist.

Nach bevorzugter Ausführung der Erfindung kann zumindest eine Einrichtung zur Veränderung der Federkonstanten vorgesehen werden. Dabei kann es sich um eine Einrichtung zur zweidimensionalen Veränderung der Federkonstante aus einem einseitig eingespannten Federstab und einer längs des Federstabs verstellbaren Masse handeln, oder um eine Einrichtung zur eindimensionalen Veränderung der Federkonstante aus einem einseitig eingespannten Federstab oder aus einer einseitig eingespannten Blattfeder, der bzw. die in einer parallel dazu verstellbaren Gabel geführt ist, wobei die Gabel in einem neben dem Federstab bzw. der Blattfeder angeordneten Gehäuse geführt und mit einem Stelltrieb, insbesondere Spindeltrieb, verstellbar ist. Die genaue Einstellbarkeit des Resonanzpunktes über die Veränderung der Federkonstanten gestattet es, bei unterschiedlich bewegten Massen des auf dem Objektträgers angeordneten Mediums innerhalb eines bestimmten Bereiches immer mit optimalen Wirkungsgrad zu arbeiten.

Im einzelnen kann eine Einrichtung zur eindimensionalen Veränderung der Federkonstante zumindest an einer X-Feder des X-Rahmens angreifen. Bei anderen Ausführungen kann zwischen dem X-Rahmen bzw. dem Y-Rahmen und einer Grundplatte eine Einrichtung zur Veränderung der Federkonstante angeordnet sein, wobei der Federstab an der Grundplatte oder einem damit verbundenen Bauteil eingespannt und in einem Gelenklager des Y-Rahmens geführt ist.

Eine Verstellung des Resonanzpunktes in Z-Richtung ist möglich, wenn zwischen dem Z-Rahmen und einer Grundplatte eine Einrichtung zur Veränderung der Federkonstante angeordnet ist, wobei der sich horizontal erstreckende Federstab an der Grundplatte oder einem damit verbundenen Bauteil eingespannt und in einem Gelenklager des Z-Rahmens geführt ist.

Die Schwingantriebe sollten unabhängig voneinander nach Frequenz, Amplitude und Phase steuer- und/oder regelbar sein. Durch Nachregeln können die richtungsabhängigen Schwingantriebe so eingestellt werden, daß sie immer mit optimalen Wirkungsgrad arbeiten.

Wenn ferner eine Einrichtung zum Erfassen der Betriebsparameter der einzelnen Schwingantriebe in Abhängigkeit von der Zeit vorgesehen wird, kann der Mischer auch für weitere Zwecke eingesetzt werden, z. B. zur Viskositätsbestimmung der zu behandelnden Medien. Zu dieser Einrichtung können in die Wicklungen der Schwingantriebe integrierte Meßschleifen oder dergl. und nachgeschaltete Regel- und Steuervorrichtungen gehören. Man kann auch die sich während des Mischens ändernde Viskosität eines Mediums über die Veränderung des Trägheitsmomentes und die sich damit einstellende Verschiebung des Resonanzpunktes erfassen. Der nachzustellende Betrag zumindest eines Betriebsparameters des oder der Schwingantriebe bis zum Auffinden des neuen Resonanzpunktes ist dann ein Maß für die Viskositätsänderung.

Im folgenden werden in der Zeichnung dargestellte Ausführungsbeispiele der Erfindung erläutert; es zeigen:
- Fig. 1: zum besseren Verständnis der erfindungsgemäßen Vorrichtung für dreidimensionale Schwingbewegungen schematisch und teilweise sowie in perspektivischer Darstellung einen nicht erfindungsgemäßen Mischer für zweidimensionale Schwingbewegungen,
- Fig. 2: schematisch und teilweise einen Schnitt durch einen Mischer für dreidimensionale Schwingbewegungen,
- Fig. 3: einen Schnitt in Richtung III-III durch den Gegenstand nach Fig. 2,
- Fig. 4: schematisch die Seitenansicht einer Einrichtung zur eindimensionalen Veränderung der Federkonstante eines Federstabes oder einer Blattfeder,
- Fig. 5: den Gegenstand nach Fig. 4 in anderer Projektion.

Zu dem in Fig. 1 wiedergegebenen nicht erfindungsgemäße Mischer gehört eine feste Grundplatte 1, die mit gegenseitigem Abstand zwei zueinander parallele Befestigungswinkel 2 trägt. An den Befestigungswinkeln 2 sind jeweils sich vertikal nach unten erstreckende, in X-Richtung auslenkbare und als Blattfedern ausgebildete X-Federn 3 angebracht, deren untere Enden an die gegenüberliegenden Seiten eines X-Rahmens aus einer X-Rahmenplatte 4 mit seitlichen Randversteifungen 5 angeschlossen sind.

An die Randversteifungen 5 sind sich vertikal nach oben erstreckende, in Y-Richtung auslenkbare, als Blattfedern ausgebildete Y-Federn 6 angeschlossen, deren obere Enden mit einander gegenüberliegenden Seiten eines rechteckigen Y-Rahmens aus einer Y-Rahmenplatte 7 mit seitlichen Randversteifungen 5 verbunden sind.

Auf der Y-Rahmenplatte 7 ist ein bei dieser Ausführung nicht dargestellter Objektträger für das zu untersuchende Medium angeordnet. An der X-Rahmenplatte 4 und an der Y-Rahmenplatte 7 greifen nicht dargestellte Schwingantriebe an, die aus Permanentmagneten und diesen gegenüberliegend angeordneten Antriebswicklungen bestehen. Insoweit wird auf die in den Figuren 2 und 3 wiedergegebene Ausführung verwiesen. Mit Hilfe der am X-Rahmen angreifenden Schwingantriebe wird dieser X-Rahmen zusammen mit den an ihm angeschlossenen Bauteilen, also auch dem Y-Rahmen und dem Objektträger in X-Richtung in Schwingung versetzt. Zusätzlich wird der Y-Rahmen und auch der Objektträger mit Hilfe des zugeordneten Schwingantriebs in Y-Richtung in Schwingbewegungen versetzt.

Bei der Ausführung nach Fig. 1 ist mit gestrichelten Linien eine Einrichtung zur zweidimensionalen Veränderung der Federkonstanten der X-Federn 3 und der Y-Federn 6 wiedergegeben. Diese Einrichtung besteht aus einem Federstab 8, dessen unteres Ende in einem an der Grundplatte 1 befestigten Flansch 9 angeordnet und dadurch an der X-Rahmenplatte 4 eingespannt ist, und dessen oberes Ende in einem Gelenklager 10 der Y-Rahmenplatte 7 geführt ist. Das untere Ende des Federstabes 8 ist von einer Gewindebuchse 11 umgeben, die eine darauf verstellbare Mutter 12 trägt. Die Mutter 12 weist eine Führung 13 mit geringem Spiel für den Federstab 8 auf.

Während des Betriebes addiert sich die Federkonstante des Federstabes 8 zu den Federkonstanten der X-Federn 3 bzw. der Y-Federn 4. Die gesamten Federkonstanten für X-Richtung bzw. Y-Richtung können zur Einstellung eines Resonanzpunktes durch Verstellen der Mutter 12 verändert werden.

Der in den Figuren 2 und 3 wiedergegebene erfindungsgemäße Mischer ist für dreidimensionale Schwingbewegungen ausgelegt. Die X-Rahmenplatte 4 des X-Rahmens ist unterseitig über eine Abstandsleiste 14 mittig an eine als Blattfeder ausgebildete 2-Feder 15 angeschlossen, deren Enden über sich vertikal nach oben erstreckende und in Y-Richtung auslenkbare Federbleche 16 in Gelenken 17 mit sich in X-Richtung erstreckender Gelenkachse schwenkbar gelagert sind. Die Gelenke 17 sind unterseitig an einem Objektträger 18 angebracht und tragen auch eine in Z-Richtung auslenkbare Federplatte 19, die mittig über eine sich in X-Richtung erstreckende Abstandsleiste 20 mit der Oberseite der Y-Rahmenplatte 7 verbunden ist.

Zu den Schwingantrieben für die verschiedenen Richtungen gehört jeweils eine Permanentmagnetanordnung 21, die über einen hochpermeablen Rückschluß 22 an der Oberseite der X-Rahmenplatte 4 bzw. an der Unterseite der Y-Rahmenplatte 7 sowie an der Außenseite von den Enden der Z-Feder 15 mit einem Z-Rahmen 23 verbindenden Stegen 24 angeordnet sind.

Zu den Schwingantrieben gehören außerdem Antriebswicklungen 25, die jeweils über einen elektrisch nicht leitenden, hochpermeablen Rückfluß 26 mit zugeordneten Statorträgern 27 verbunden sind, wobei diese Statorträger 27 fest mit einem Gehäuse 28 verbunden sind.

Bei der in den Figuren 4 und 5 wiedergegebenen Ausführung ist eine Einrichtung zur Veränderung der Federkonstante in Y-Richtung vorgesehen. Zu der Einrichtung gehört ein mit der X-Rahmenplatte 4 verbundenes Gehäuse 28, welches am unteren Ende einen seitlichen Flansch 29 aufweist, in den der Federstab 8 eingespannt ist, dessen oberes Ende im Gelenklager 10 der Y-Rahmenplatte 7 geführt ist. Im Gehäuse 28 ist eine Spindel 30 gelagert, die mit einem Drehknopf 31 verdreht werden kann. Auf der Spindel 30 ist eine Spindelmutter 32 geführt, die eine sich durch eine Gehäuseöffnung 33 erstreckende Gabel 34 aufweist, in deren Gabelschlitz 35 der Federstab 8 geführt ist. Wie bereits im Zusammenhang mit der Ausführung nach Fig. 1 erläutert, addiert sich die Federkonstante des Federstabs 8 zur Federkonstante der Y-Federn 6 und die gesamte Federkonstante kann durch Verstellen der Gabel 34 verändert werden.

Bei der in den Figuren 2 und 3 wiedergegebenen Ausführung kann auch die Federkonstante in Z-Richtung verändert werden. Dazu ist die in bezug auf die Figuren 4 und 5 beschriebene Einrichtung horizontal ausgerichtet, wobei das Gehäuse 28 auf dem zugeordneten Statorträger 27 für den Z-Antrieb angeordnet ist, während das freie Ende des Federstabes 8 in einem Gelenklager 10 des Steges 24 geführt ist.

Nicht dargestellt ist, daß die Schwingantriebe unabhängig voneinander nach Frequenz, Amplitude und Phase steuer- und/oder regelbar sind. Ferner ist nicht dargestellt, daß eine Einrichtung zum Erfassen der Betriebsparameter der einzelnen Schwingantriebe in Abhängigkeit von der Zeit vorgesehen werden kann.

Der dargestellte Mischer ermöglicht eine berührungslose, gezielte, regelbare und zeitlich beeinflußte Energieeingabe in flüssige, viskose, pastenförmige oder auch granulare Medien und kann zum Dispergierren, Mischen, Entmischen, Sedimentieren und Stofftrennen eingesetzt werden.

## Patentansprüche

1. Mischer mit einem Schwingantrieb für einen beweglich gelagerten Objektträger (18), der an einem horizontal in Y-Richtung beweglichen Y-Rahmen (7, 5) gelagert ist, welcher Y-Rahmen (7, 5) mit zumindest einer in Y-Richtung auslenkbaren Y-Feder (6) auf einem horizontal in X-Richtung beweglichen X-Rahmen (4, 5) abgestützt ist, welcher X-Rahmen (4, 5) an zumindest einer in X-Richtung auslenkbaren X-Feder (3) aufgehängt ist, die an einer Grundplatte (1) abgestützt ist, dadurch gekennzeichnet, daß der Objektträger (18) über Scharniere (17) mit sich in X-Richtung erstreckenden Scharnierachsen an eine in Z-Richtung auslenkbare, mit dem Y-Rahmen (7) verbundene Federplatte (19) angeschlossen ist, daß die Scharniere (17) zusätzlich über in Y-Richtung auslenkbare Federbleche (16) mit zumindest einer in Z-Richtung auslenkbaren Z-Feder (15) verbunden sind, daß die Z-Feder (15) mit dem X-Rahmen (4) verbunden und zusätzlich an einen in Z-Richtung beweglichen Z-Rahmen (23) angeschlossen ist, und daß am Y-Rahmen (7), am X-Rahmen (4) sowie am Z-Rahmen (23) Schwingantriebe angreifen, die aus Permanentmagneten (21) und diesen gegenüberliegend angeordneten Antriebswicklungen (25) bestehen.

2. Mischer nach Anspruch (1), dadurch gekennzeichnet, daß die Y-Federn (6) und die X-Federn (3) als Blattfedern ausgebildet sind.

3. Mischer nach Anspruch 2, dadurch gekennzeichnet, daß der Y-Rahmen (7, 5) und der X-Rahmen (4, 5) einen rechteckigen bis quadratischen Grundriß aufweisen und daß ihre zugeordneten Blattfedern jeweils an einander gegenüberliegende Seiten der Rahmen angeschlossen sind.

4. Mischer nach einem der Ansprüche 1 bis 3, gekennzeichnet durch zumindest eine Einrichtung zur zweidimensionalen Veränderung der Federkonstante aus einem einseitig eingespannten Federstab (8) und einer längs des Federstabes (8) verstellbaren Masse (12).

5. Mischer nach einem der Ansprüche 1 bis 3, gekennzeichnet durch zumindest eine Einrichtung zur eindimensionalen Veränderung der Federkonstante aus einem einseitig eingespannten Federstab (8) oder aus einer einseitig eingespannten Blattfeder, der bzw. die in einer parallel zum Federstab (8) bzw. zur Blattfeder verstellbaren Gabel (34) geführt ist, wobei die Gabel (34) in einem neben dem Federstab (8) bzw. der Blattfeder angeordneten Gehäuse (28) geführt und mit einem Stelltrieb, insbesondere Spindeltrieb (30, 32) verstellbar ist.

6. Mischer nach Anspruch 5, dadurch gekennzeichnet, daß die Einrichtung zur eindimensionalen Veränderung der Federkonstante an zumindest einer X-Feder (3) des X-Rahmens (4, 5) angreift.

7. Mischer nach einem der Ansprüche 4 oder 5, dadurch gekennzeichnet, daß zwischen dem X-Rahmen (4, 5) bzw. dem Y-Rahmen (7, 5) und der Grundplatte (1) eine Einrichtung zur Veränderung der Federkonstante angeordnet ist, wobei der Federstab (8) in einem Gelenklager (10) des Y-Rahmens (7, 5) geführt ist.

8. Mischer nach einem der Ansprüche 4 oder 5, dadurch gekennzeichnet, daß zwischen dem Z-Rahmen (23) und der Grundplatte (1) eine Einrichtung zur Veränderung der Federkonstante angeordnet ist, wobei der sich horizontal erstreckende Federstab (8) an der Grundplatte (1) oder einem damit verbundenen Bauteil eingespannt und in einem Gelenklager (10) des Z-Rahmens (23) geführt ist.

9. Mischer nach einem der Ansprüche 1 bis 8, dadurch gekennzeichnet, daß die Schwingantriebe unabhängig voneinander nach Frequenz, Amplitude und Phase steuer- und/oder regelbar sind.

10. Mischer nach einem der Ansprüche 1 bis 9, dadurch gekennzeichnet, daß eine Einrichtung zum Erfassen der Betriebsparameter der einzelnen Schwingantriebe in Abhängigkeit von der Zeit vorgesehen ist.

## Claims

1. Mixer, having an oscillatory drive for a displaceably mounted object support (18), which is mounted on a "Y" frame (7, 5), which is horizontally displaceable in the Y direction, which Y frame (7, 5) is supported on an "X" frame (4, 5), which is horizontally displaceable in the X direction, by at least one Y spring (6), which is deflectable in the Y direction, which X frame (4, 5) is suspended from at least one X spring (3), which is deflectable in the X direction and is supported on a base plate (1), characterised in that the object support (18) communicates with a resilient plate (19), which is deflectable in the "Z" direction and is connected to the Y frame (7), via hinges (17) with hinge axes extending in the X direction, in that the hinges (17) are additionally connected to at least one Z spring (15), which is deflectable in the Z direction, via resilient sheets (16) which are deflectable in the Y direction, in that the Z spring (15) is connected to the X frame (4) and additionally communicates with a Z frame (23), which is displaceable in the Z direction, and in that oscillatory drives co-operate with the Y frame (7), with the X frame (4) and with the Z frame (23), which drives comprise permanent magnets (21) and drive windings (25), which are disposed opposite said magnets.

2. Mixer according to claim (1) [1?], characterised in that the Y springs (6) and the X springs (3) are configured as leaf springs.

3. Mixer according to claim 2, characterised in that the Y frame (7, 5) and the X frame (4, 5) have a rectangular to square configuration, and in that their associated leaf springs each communicate with sides of the frames lying opposite one another.

4. Mixer according to one of claims 1 to 3, characterised by at least one means for two-dimensionally changing the resilience constant formed from a unilaterally clamped-in resilient rod (8) and a mass (12), which is displaceable longitudinally of the resilient rod (8).

5. Mixer according to one of claims 1 to 3, characterised by at least one means for one-dimensionally changing the resilience constant formed from a unilaterally clamped-in resilient rod (8) or from a unilaterally clamped-in leaf spring, which rod or spring is guided in a fork (34), which is displaceable parallel to the resilient rod (8), or respectively relative to the leaf spring, the fork (34) being guided in a housing (28), which is disposed adjacent the resilient rod (8), or respectively adjacent the leaf spring, and being displaceable with a setting drive, more especially spindle drive (30, 32).

6. Mixer according to claim 5, characterised in that the means for one-dimensionally changing the resilience constant co-operates with at least one X spring (3) of the X frame (4, 5).

7. Mixer according to one of claims 4 or 5, characterised in that a means for changing the resilience constant is disposed between the X frame (4, 5), or respectively between the Y frame (7, 5), and the base plate (1), the resilient rod (8) being guided in a pivotal bearing (10) of the Y frame (7, 5).

8. Mixer according to one of claims 4 or 5, characterised in that a means for changing the resilience constant is disposed between the Z frame (23) and the base plate (1), the horizontally extending resilient rod (8) being clamped in position on the base plate (1) or on a component part connected thereto and being guided in a pivotal bearing (10) of the Z frame (23).

9. Mixer according to one of claims 1 to 8, characterised in that the oscillatory drives can be controlled and/or regulated independently on one another in respect of frequency, amplitude and phase.

10. Mixer according to one of claims 1 to 9, characterised in that a means is provided for detecting the operational parameters of the individual oscillatory drives in dependence on the time.

## Revendications

1. Mélangeur équipé d'un vibrateur pour un porte-objet (18) monté mobile et qui est supporté sur un châssis Y (7, 5) mobile horizontalement dans la direction Y, châssis Y (7, 5) qui est appuyé par au moins un ressort Y (6) déviable ou fléchissable dans la direction Y sur un châssis X (4, 5) mobile horizontalement dans la direction X et suspendu lui-même à au moins un ressort X (3) déviable (pouvant être dévié ou fléchi) dans la direction X, le châssis X (4, 5) étant appuyé sur une plaque d'assise (1), caractérisé en ce que le porte-objet (18) est raccordé par l'intermédiaire de charnières (17), ayant des axes de charnières orientés dans la direction X, à une plaque à ressort (19) déviable dans la direction Z et reliée au châssis Y (7), que les charnières (17) sont reliées en outre, par l'intermédiaire de morceaux de tôle à ressort (16), déviables dans la direction Y, à au moins un ressort Z (15) déviable dans la direction Z, que le ressort Z (15) est relié au châssis X (4) et raccordé en outre à un châssis Z (23) mobile dans la direction Z, et que le châssis Y (7), le châssis X (4) ainsi que le châssis Z (23) sont attaqués par des vibrateurs constitués d'aimants permanents (21) et d'enroulements d'excitation (25) disposés en face d'eux.

2. Mélangeur selon la revendication 1, caractérisé en ce que les ressorts Y (6) et les ressorts X (3) sont réalisés comme des ressorts plats (ressorts-lames).

3. Mélangeur selon la revendication 2, caractérisé en ce que le châssis Y (7, 5) et le châssis X (4, 5) ont une forme rectangulaire à carrée en projection verticale et que les ressorts plats coordonnés à eux sont raccordés chaque fois à des côtés mutuellement opposés du châssis.

4. Mélangeur selon une des revendications 1 à 3, caractérisé par au moins un dispositif pour le changement bidimensionnel de la flexibilité de ressort, dispositif qui est composé d'une barre à ressort (8) encastrée à une extrémité et d'un poids (12) déplaçable le long de la barre à ressort (8).

5. Mélangeur selon une des revendications 1 à 3, caractérisé par au moins un dispositif pour le changement unidimensionnel de la flexibilité de ressort, dispositif qui est composé d'une barre à ressort (8) encastrée à une extrémité, ou d'un ressort plat encastré à une extrémité, barre ou ressort qui est guidé(e) dans une fourche (34) déplaçable parallèlement à la barre (8) ou au ressort plat, la fourche (34) étant guidée dans un bâti (28) placé à côté de la barre (8) ou du ressort plat et pouvant être déplacée par un mécanisme de réglage, en particulier de type à broche filetée (30, 32).

6. Mélangeur selon la revendication 5, caractérisé en ce que le dispositif pour le changement unidimensionnel de la flexibilité de ressort attaque au moins un ressort X (3) du châssis X (4, 5).

7. Mélangeur selon la revendication 4 ou 5, caractérisé en ce qu'un dispositif pour changer la flexibilité de ressort est placé entre le châssis X (4, 5) ou le châssis Y (7, 5) et la plaque d'assise (1), avec guidage de la barre à ressort (8) dans un palier articulé (10) du châssis Y (7, 5).

8. Mélangeur selon la revendication 4 ou 5, caractérisé en ce qu'un dispositif pour changer la flexibilité de ressort est placé entre le châssis Z (23) et la plaque d'assise (1), la barre à ressort (8), orientée horizontalement, étant encastrée sur la plaque d'assise (1) ou une pièce reliée à elle, et guidée dans un palier articulé (10) du châssis Z (23).

9. Mélangeur selon une des revendications 1 à 8, caractérisé en ce que les vibrateurs peuvent être commandés et/ou réglés indépendamment l'un de l'autre en fréquence, amplitude et phase.

10. Mélangeur selon une des revendications 1 à 9, caractérisé par la prévision d'un dispositif pour relever les paramètres de fonctionnement des différents vibrateurs en fonction du temps.
